# EUROPÄISCHE PATENTANMELDUNG

(11) **EP 1 044 887 A1**
(43) Veröffentlichungstag der Anmeldung: **18.10.2000**
(21) Anmeldenummer: 00107850.0
(22) Anmeldetag: 12.04.2000
(51) Int. Cl.: B65D 71/00

(54) **Wellpappe-Tablett für Becher**

(30) Priorität: 14.04.1999 DE 29906568 U
(71) Anmelder: Kappa Wellpappe Wiesloch, Zweigniederlassung der Kappa Holfelder Werke GmbH & Co. KG, D-68783 St. Leon-Rot (DE)
(72) Erfinder: Sierek, Jurgen, 68766 Hockenhiem (DE); Weidner, Helmut, 73269 Hochdorf (DE)
(74) Vertreter: Katscher, Helmut, Dipl.-Ing.

(57) **Zusammenfassung**

Ein Wellpappe-Tablett für mit einer ringförmigen Bodenzarge (3) versehene Becher (2) weist einen aus Wellpappe bestehenden Tablettboden (1) auf. Der Tablettboden (1) hat von seiner Oberseite ausgehende, sich über einen Teil seiner Bodendicke erstreckende und an die Kontur der Bodenzarge (3) der Becher (2) angepasste Ritzungen (9). In einem mindestens auf einer Seite neben der Ritzung (9) verlaufenden Randbereich (10) ist der Tablettboden (1) auf einen Teil der Bodendicke zusammengequetscht. Jeweils innerhalb jeder Ritzung (9) weist der Tablettboden (1) eine Öffnung (11) auf. Der zusammengequetschte Randbereich (10) liegt auf der Außenseite der Ritzung (9).

## Beschreibung

Die Erfindung betrifft ein Wellpappe-Tablett für mit einer ringförmigen Bodenzarge versehene Becher, mit einem aus Wellpappe bestehenden Tablettboden.

Derartige Becher, beispielsweise Pappbecher für Joghurt, werden bisher in Tabletts aufgenommen, die als Tray gestaltet sind. Die Becher stehen auf dem glatten Tablettboden, der an seinem Rand über eine Zarge mit einem Tray-Aufsatz verbunden ist. Der üblicherweise einstückig mit dem Tablettboden ausgeführte Tray-Aufsatz weist Aufnahmeöffnungen für die einzelnen Becher auf. Der für die Herstellung derartiger Trays erforderliche Materialaufwand und Arbeitsaufwand ist verhältnismäßig hoch.

Darüber hinaus ist es bekannt, mehrere konische Becher in Aufnahmeöffnungen eines gitterförmigen Trägers aus Pappe aufzunehmen. Hierfür ist der Materialaufwand zwar verhältnismäßig gering; da die konischen Becher aber nach unten aus dem Träger herausragen, besteht beim Transport und bei der Handhabung des gefüllten Trägers die Gefahr, daß einzelne Becher nach oben gedrückt und dadurch aus ihrer Verbindung mit dem Träger gelöst werden und herausfallen können. Da kein glatter Boden vorhanden ist, besteht beim Transport des gefüllten Trägers auf Fördereinrichtungen die Gefahr, daß die nach unten aus dem Träger herausragenden Becher an Kanten oder ähnlichen Hindernissen hängen bleiben und beschädigt werden oder aus dem Träger gelöst werden.

Aufgabe der Erfindung ist es daher, ein Wellpappe-Tablett der eingangs genannten Gattung so auszugestalten, daß mit geringem Materialaufwand und geringem Arbeitsaufwand bei der Herstellung eine sichere und auch durch die Beanspruchungen beim Transport und bei der Handhabung nicht beeinträchtigte Aufnahme der Becher im Wellpappe-Tablett gewährleistet ist.

Diese Aufgabe wird erfindungsgemäß dadurch gelöst, daß der Tablettboden von seiner Oberseite ausgehende, sich über einen Teil seiner Bodendicke erstreckende und an die Kontur der Bodenzarge der Becher angepaßte Ritzungen aufweist und daß der Tablettboden in einem mindestens auf einer Seite neben der Ritzung verlaufenden Randbereich auf einem Teil der Bodendicke zusammengequetscht ist.

Die Bodenzarge jedes Bechers wird in den durch das Zusammenquetschen des Randbereichs neben der Ritzung geschaffenen Raum hineingedrückt, wobei das auf der jeweils anderen Seite der Bodenzarge anstehende, durch die Ritzung angeschnittene Wellpappmaterial von der einen Seite an der Bodenzarge des Bechers kraftschlüssig anliegt und dadurch eine ausreichend feste Verbindung zwischen dem Becher und dem Tablettboden herstellt.

Der Tablettboden kann daher als randlos flacher Zuschnitt ausgeführt werden. Die Fixierung der Becher erfolgt ohne die Notwendigkeit, Zuschnitteile zur Bildung eines Trays o.dgl. aufzurichten. Dadurch werden der Herstellung- und Materialaufwand wesentlich verringert. Die die Wellpappe-Tabletts bildenden Tablettböden können in einfacher und besonders platzsparender Weise gestapelt transportiert und auf Vorrat gehalten werden. Zur Vorbereitung der Aufnahme der Becher sind keinerlei weitere Arbeitsschritte erforderlich.

Da die Becher nicht über die Unterseite des Tablettbodens vorragen, können sie beim Gleiten des Wellpappe-Tabletts über Kanten und ähnliche Hindernisse nicht hängen bleiben und können insbesondere nach oben aus dem Tablettboden herausgedrückt werden.

Gemäß einer besonders bevorzugten Ausführungsform der Erfindung ist vorgesehen, daß der Tablettboden jeweils innerhalb jeder Ritzung eine Öffnung aufweist. Durch diese Öffnungen hindurch können die Becher bei maschineller Bestückung angesaugt werden.

In Anpassung an üblicherweise mit kreisringförmigen Bodenzargen versehene Becher verläuft die Ritzung im Tablettboden kreisförmig. Bei anderen Becherformen wird die Ritzung dementsprechend z. B. viereckig, oval usw. gestaltet.

Der zusammengequetschte Randbereich, in den die Bodenzarge des Bechers eingestellt wird, kann entweder auf der Innenseite oder der Außenseite der umlaufenden Ritzung oder beiderseits davon angeordnet sein. Besonders vorteilhaft ist es, wenn der zusammengequetschte Randbereich auf der Außenseite der Ritzung liegt. Dadurch ist eine besonders sichere und haltbare Verbindung des Bechers mit dem Tablettboden gewährleistet.

Weitere vorteilhafte Ausgestaltungen des Erfindungsgedankens sind Gegenstand weiterer Unteransprüche.

Nachfolgend wird ein Ausführungsbeispiel der Erfindung näher erläutert, das in der Zeichnung dargestellt ist. Es zeigt:
Fig. 1 eine Draufsicht auf einen ein Wellpappe-Tablett bildenden Tablettboden zur Aufnahme von Bechern und
Fig. 2 einen stark vergrößerten Teilschnitt längs der Linie II-II in Fig. 1, wobei auch ein Teil des aufgenommenen Bechers dargestellt ist.

Der in der Zeichnung dargestellte Tablettboden 1 bildet ein Wellpappe-Tablett zur Aufnahme jeweils mehrerer Becher 2, beispielsweise Pappbecher für Joghurt o.dgl., die jeweils eine nach unten vorstehende, ringförmige Bodenzarge 3 aufweisen.

Der Tablettboden 1 besteht bei dem dargestellten Ausführungsbeispiel aus doppellagiger Wellpappe, die eine obere Papierlage 4, eine Welle 5 der oberen Wellpapplage, eine Zwischenlage 6 aus Papier, eine Welle 7 der unteren Wellpapplage und eine untere, die Bodenunterseite bildende Papierlage 8 aufweist.

Von der Oberseite des Tablettbodens 1 ausgehend sind mehrere kreisförmige Ritzungen 9 ausgeführt, die sich - wie man aus Fig. 2 erkennt - über einen Teil der Bodendicke des Tablettbodens 1 erstrecken. Beim dargestellten Ausführungsbeispiel erstreckt sich jede Ritzung 9 durch das obere Deckpapier 4 und die Welle 5 der oberen Wellpapplage sowie durch die mittlere Papierlage 6 bis in die untere Wellpapplage hinein. Als Ritzung" ist in diesem Zusammenhang ein senkrecht zur Ebene des Tablettbodens 1 verlaufender Schnitt zu verstehen. Stattdessen kann auch einlagige Wellpappe verwendet werden. Die Ritzung 9 erstreckt sich dann bis in die Welle.

In Anpassung an die kreisförmige Ausführung der ringförmigen Bodenzarge 3 der Becher 2 sind auch die Ritzungen 9 hier kreisförmig ausgeführt.

In einem auf einer Seite (beim dargestellten Ausführungsbeispiel auf der Außenseite) neben der Ritzung 9 verlaufenden Randbereich 10 ist der Tablettboden 1 auf einen Teil seiner Bodendicke zusammengequetscht. Wie man aus Fig. 2 erkennt, wird der gequetschte Randbereich 10, ausgehend von der vollen Bodendicke des Tablettbodens 1, zur Ritzung 9 hin abfallend dünner. Dadurch wird unmittelbar anschließend an die innere Kante der Ritzung 9 ein freier Bereich geschaffen, in den die Bodenzarge 3 des Bechers eingeführt werden kann. Die innere Kante der Ritzung 9 liegt reibschlüssig an der Innenseite der Bodenzarge 3 an und hält auf diese Weise den Becher 2 auf dem Tablettboden 1 fest. Es ist auch möglich, den Randbereich beiderseits der Ritzung 9 zusammenzuquetschen. Beim Eindrücken der Bodenzarge 3 wird diese von beiden Rändern der Ritzung 9 gehalten.

Innerhalb jeder umlaufenden Ritzung 9 und beim dargestellten Ausführungsbeispiel konzentrisch zur Ritzung 9 ist jeweils eine Öffnung 11 im Tablettboden 1 ausgestanzt. Die Öffnungen dienen zum Ansaugen der Becher bei maschineller Bestückung. Durch diese Öffnung 11 hindurch können die Becher 2 auch hochgedrückt werden, um sie vom Tablettboden 1 zu lösen.

Anstelle des dargestellten Tabletts für beispielsweise 6 Becher können auch beliebige andere Ausführungen für z. B. 4, 8 oder 12 Becher gewählt werden.

## Patentansprüche

1. Wellpappe-Tablett für mit einer ringförmigen Bodenzarge (3) versehene Becher (2), mit einem aus Wellpappe bestehenden Tablettboden (1), dadurch gekennzeichnet, daß der Tablettboden (1) von seiner Oberseite ausgehende, sich über einen Teil seiner Bodendicke erstreckende und an die Kontur der Bodenzarge (3) der Becher (2) angepasste Ritzungen (9) aufweist und daß der Tablettboden (1) in einem mindestens auf einer Seite neben der Ritzung (9) verlaufenden Randbereich (10) auf einen Teil der Bodendicke zusammengequetscht ist.

2. Wellpappe-Tablett nach Anspruch 1, dadurch gekennzeichnet, daß der Tablettboden (1) jeweils innerhalb jeder Ritzung (9) eine Öffnung (11) aufweist.

3. Wellpappe-Tablett nach Anspruch 1, dadurch gekennzeichnet, daß die Ritzung (9) kreisförmig verläuft.

4. Wellpappe-Tablett nach Anspruch 1, dadurch gekennzeichnet, daß der zusammengequetschte Randbereich (10) auf der Außenseite der Ritzung (9) liegt.

5. Wellpappe-Tablett nach Anspruch 1, dadurch gekennzeichnet, daß der zusammengequetschte Randbereich (10) auf der Innenseite der Ritzung (9) liegt.

6. Wellpappe-Tablett nach Anspruch 1, dadurch gekennzeichnet, daß der zusammengequetschte Randbereich (10) beiderseits der Ritzung (9) liegt.

7. Wellpappe-Tablett nach Anspruch 1, dadurch gekennzeichnet, daß der gequetschte Randbereich (10) zur Ritzung (9) hin abfallend dünner wird.

8. Wellpappe-Tablett nach Anspruch 1, dadurch gekennzeichnet, daß der Tablettboden (1) aus doppellagiger Wellpappe besteht und sich die Ritzung (9) mindestens durch ein oberes Deckpapier (4) und die Welle (5) der oberen Wellpapplage erstreckt.

9. Wellpappe-Tablett nach Anspruch 1, dadurch gekennzeichnet, daß der Tablettboden (1) randlos flach ausgeführt ist.
